# FASCICULE DE BREVET EUROPEEN

(11) **EP 0 018 280 B1**
(45) Date de publication et mention de la délivrance du brevet: **15.02.1984**
(21) Numéro de dépôt: 80400504.9
(22) Date de dépôt: 15.04.1980
(51) Int. Cl.: F25C 3/04, B05B 7/04

(54) **Canon à neige haute pression et batterie de tels canons à neige**
Hochdruckschneekanone und Batterie solcher Schneekanonen
High pressure snow gun and battery of such snow guns

(30) Priorité: 20.04.1979 FR 7910437
(43) Date de publication de la demande: 29.10.1980
(73) Titulaire: LE FROID INDUSTRIEL YORK S.A., F-75017 Paris (FR)
(72) Inventeur: Girardin, Pierre, F-44800 St Herblain (FR); Duplan, Max, F-69410 Champagne au Mont D'Or (FR)
(74) Mandataire: Phélip, Bruno

## Description

La présente invention concerne un appareil dénommé "canon à neige" et une installation comportant plusieurs de ces appareils disposés en batterie.

L'invention s'applique plus particulièrement aux appareils haute pression destinés à la production de neige artificielle par pulvérisation d'un mélange d'air et d'eau.

Les appareils haute pression fonctionnent par pulvérisation d'un mélange comprimé d'air et d'eau sous forme d'un brouillard dans de l'air ambiant à basse température, de telle manière que les gouttelettes d'eau projetées à grande vitesse se transforment en cristaux de glace au contact d l'air froid et retombent en neige sur le sol.

Des appareils de ce type sont notamment décrits dans le brevet français n° 1 337 141 et dans le brevet des Etats-Unis d'Amérique n° 2 676 471. Les appareils décrits dans ces brevets comportent des alimentations séparées en eau sous pression et en air comprimé, ainsi qu'une tuyère de sortie ou de décharge assurant une distribution convenable des flocons de neige en fonction des conditions atmosphériques ambiantes, le réglage s'effectuant par remplacement de ladite tuyère ou par variation des pressions d'air et d'eau injectés.

Le brevet des Etats-Unis d'Amérique n° 1 748 004 décrit une buse de pulvérisation dans laquelle un robinet à aiguille règle le débit d'air injecté dans la buse de pulvérisation. Ce robinet est placé très loin en amont du débouché du canal d'introduction d'air et en amont d'un venturi destiné à fonctionner comme une trompe aspirant une matière granulaire solide introduite latéralement.

La brevet des Etats-Unis d'Amérique n° 3 942 724 décrit un dispositif analogue comprenant un venturi dont la dimension de la gorge est réglable automatiquement et qui reçoit un courant d'air sous pression permettant la création d'une dépression et l'aspiration d'un fluide secondaire. L'injection de l'air sous pression est assurée par une buse ayant un convergent-divergent. En outre, ce brevet indique qu'une soupape placée à distance peut être utilisée pour le réglage d'un débit. Ce brevet ne décrit aucunement l'utilisation d'un robinet à aiguille placé juste à l'entrée d'une chambre de mélange, ni une chambre de mélange de deux fluides sous pression permettant un mélange homogène.

Le brevet français n° 993 215 décrit une busette de pulvérisation de liquide sous pression dans laquelle un courant d'air combiné est transmis par une buse de détente qui alimente un venturi. Un fluide secondaire est aspiré dans la gorge du venturi, si bien que le mélange se forme en aval de cette gorge. Ce document ne décrit donc pas une chambre de mélange formée par un alésage prolongeant une buse d'injection, ni un robinet à aiguille formant un convergent-divergent juste au débouché de l'arrivée d'air dans une chambre de mélange.

Le brevet français n° 2 376 384 décrit de façon générale des valves permettant le réglage d'une section de passage à la sortie d'une tuyère, ayant la forme d'un convergent-divergent, une telle valve ne permettant pas cependant la fermeture complète de l'entrée d'air. L'appareil décrit dans ce brevet ne comporte pas de chambre de mélange sous forme d'un alésage placé dans le prolongement d'une tuyère et prolongé par un divergent débouchant à l'air libre, l'aiguille de la valve délimitant elle-même un convergent-divergent.

Pour des températures humides comprises entre -3 et 0°C, la quantité d'air nécessaire pour transformer en neige un certain volume d'eau est très importante et, compte tenu des variations de température humide de l'air et de la rapidité de ces variations, il n'est pas possible, avec les appareils décrits dans les brevets précités, d'assurer manuellement un réglage convenable du mélange air/eau dans cette zone de température, et ceci d'autant plus que les variations de température ne sont en général pas connues des opérateurs chargés de la surveillance des canons à neige.

Par ailleurs, à la suite d'études réalisées par le déposant, il résulte que la température de l'eau utilisée n'intervient que très peu dans la quantité d'air totale nécessaire pour transformer un kilogramme d'eau en neige, seule intervenant la température humide de l'air ambiant, laquelle se détermine en fonction de la température sèche de l'air et de son degré hygrométrique. Par conséquent, pour chaque valeur de cette température humide de l'air ambiant, on peut calculer la valeur théorique du nombre total de mètres cubes d'air minimum nécessaires pour transformer en neige un mètre cube d'eau, c'est-à-dire la valeur théorique du rapport limite air/eau. A noter que la quantité d'air minimum nécessaire pour assurer cette transformation est en fait le volume global d'air intéressé par le phénomène, c'est-à-dire non seulement la quantité d'air primaire comprimé puis injecté et détendu dans le canon, mais également la quantité d'air secondaire induit à la sortie de celui-ci, laquelle dépend essentiellement de la forme, de la dimension et de la vitesse du jet dans l'atmosphère.

Le but de la présente invention est donc de proposer un canon à neige qui ne présente pas les inconvénients des appareils décrits dans les brevets cités précédemment et qui permette de régler automatiquement les proportions du mélange air/eau, en fonction de la température humide de l'air ambiant, l'invention ayant également pour object de réduire le niveau du bruit de fonctionnement de l'appareil.

Selon l'invention, un canon à neige pour la production de neige artificielle par pulvérisation d'un mélange d'air et d'eau, avec réglage automatique des proportions du mélange d'air et d'eau par réglage de la pression d'air, comporte un corps creux, une tubulure d'arrivée d'air comprimé terminée par une tuyère d'injection logée et débouchant en bout à l'intérieur du corps, une tubulure d'admission d'eau sous pression débouchant dans l'espace compris entre la paroi du corps et la tubulure d'air, et une chambre de mélange de l'air et de l'eau communiquant avec l'intérieur du corps par un orifice d'entrée situé en face de l'orifice de sortie de la tuyère d'injection d'air; selon l'invention, la chambre de mélange est délimitée par l'alésage d'une buse s'étendant dans le prolongement de la tuyère d'injection d'air, cet alésage est prolongé en sortie par un divergent débouchant à l'air libre, et le canon comporte des moyens de réglage des sections de passage de l'air et de l'eau dans la chambre de mélange, les moyens de réglage de la section de passage de l'air comportant un robinet à aiquille de réglage de la section de l'orifice de sortie d'air de la tuyère, l'orifice de sortie d'air étant formé, autour de l'aiquille, par un passage convergent-divergent sensiblement au débouché dans la chambre de mélange.

De préférence, le robinet à aiquille comporte des rainures hélicoïdales pour le passage de l'air.

De préférence, le corps comporte interieure- ment des ailettes hélicoïdales débouchant à proximité de l'orifice d'entrée de la chambre de mélange pour amorcer une rotation du flux d'eau sous pression.

De préférence, l'alesage de la chambre de mélange comporte des rayures ou des rampes de brassage du mélange d'air et d'eau.

De préférence, la tuyère d'injection d'air est déplaçable longitudinalement par rapport à l'oriice d'entrée de la chambre de mélange.

De préférence, le divergent prolongeant la chambre de mélange est équipé d'une bonnette ou un bec de diffusion de section constante égale à la section terminale du divergent de la chmbre de mélange.

L'invention concerne aussi une batterie de canons à neige, comprenant plusieurs canons à neige du type précédent, alimentés en air à une pression sensiblement constante par une centrale d'air comprimé, et un dispositif automatique de régulation assurant le réglage du débit d'air de chaque canon en fonction de la temperature humide de l'air.

L'invention va maintenant être décrite plus en détail en se référant à des modes de réalisation particuliers cités à titre d'exemples non limitatifs et représentés sur les dessins annexés dans lesquels:
la figure 1 représente la courbe limite pratique mesurée de formation de neige avec un canon selon l'invention,
la figure 2 représente une coupe longitudinale dudit canon selon l'invention, et
la figure 3 représente une coupe longitudinale d'une bonnette de sortie pouvant équiper le candn de la figure 2.

Telle que représentée sur la figure 1, la courbe limite pratique mesurée de formation de neige sur un canon selon l'invention correspond à un coefficient d'induction égal à 1250 (rapport du débit massique d'air ambiant théoriquement nécessaire à la transformation de l'eau en neige, au débit d'air comprimé utilisé). Les températures humides de l'air sont portées en abscisse tandis que les rapports minimum mesurés des volumes d'air aux volumes d'eau sont portés en ordonnée, les zones hachurées a et b correspondant respectivement aux zones de neige sèche et de neige mouillée.

Entre -3 et -10°C, c'est-à-dire pour une variation de la température d'air humide de 7°, le rapport air/eau passe d'environ 40 à 15, c'est-à-dire qu'il varie approximativement de 3 à 1. Le coefficient d'induction caractérisant ces performances ne dépend que de la forme géométrique des éléments constitutifs du canon pour des pressions d'air et d'eau déterminées, ledit coefficient restant pratiquement indépendant des conditions de température de l'air ambiant. En particulier, la buse de pulvérisation du canon selon l'invention doit assurer à la fois une pulvérisation suffisamment fine et régulière sur toute la surface de projection et une forme de jet assurant un brassage intense de l'air ambiant de manière à atteindre une capacité d'induction élevée.

C'est ainsi que la tuyère d'éjection d'air prévue est une tuyère supersonique à orifice convergent-divergent adaptée aux conditions de fonctionnement de façon à obtenir une pression d'air à la sortie sensiblement équivalente à la pression de l'eau à l'entrée de la chambre de mélange.

L'appareil doit notamment satisfaire à l'équation de quantité de mouvement suivante:

Mₐ, Mₑ, va, v. et vₘ étant respectivement les masses d'air et d'eau et les vitesses de l'air, de l'eau et du mélange air/eau. L'appareil selon l'invention doit en outre comporter une chambre de mélange dont la section répond à la formule suivante:

V,,,, Mₘ et vₘ étant respectivement le volume spécifique, le débit massique et la vitesse du mélange.

La longueur de la chambre de mélange doit être suffisante pour que l'air comprimé puisse céder toute son énergie à l'eau et la section de sortie de ladite chambre doit être telle que la pression statique du jet soit sensiblement équivalent à la pression atmosphérique, ceci afin d'éviter l'éclatement du jet. Toutes ces dispositions concourent à l'obtention d'un jet à vitesse maximum et à pulvérisation fine et homogène.

Les figures 2 et 3 représentent un canon à neige selon un mode de réalisation comportant les dispositions énumérées ci-dessus.

Tel que représenté sur la figure 2, le canon à neige comporte un corps creux (1) dont la cavité interne est de forme générale cylindrique muni à une extrémité d'un fond tronconique percé en son centre de l'orifice d'entrée (2) d'une chambre de mélange (3) de forme allongée essentiellement constituée par l'alésage d'une buse principale (4) prolongée en sortie par un divergent (5). Ce divergent (5) peut être éventuellement équipé d'une bonnette ou bec (6) (voir figure 3), ce bec ayant une section constante de forme variable passant d'une forme circulaire d'entrée à une forme aplatie à la sortie, de telle sorte que la forme du jet soit modifiée et passe également d'une forme cylindrique à une forme plate.

Une tubulure d'admission d'air comprimé (7) est montée coaxialement au corps (1) du canon et traverse le fond de celui-ci opposé au fond tronconique, ladite tubulure (7) comportant à son extrémité une tuyère d'injection (8) dont l'orifice de sortie (9) est convergent-cliver- gent. Un robinet à aiguille (10) logé à l'intérieur de la tubulure d'admission d'air comprimé (7) permet de régler avec précision la section de sortie de l'orifice (9) de la tuyère d'injection (8), le réglage s'effectuant au moment du montage de l'appareil.

Une tubulure d'admission d'eau sous pression (11) débouche obliquement dans l'espace annulaire (12) compris entre la paroi du corps (1) et la tubulure centrale d'arrivée d'air comprimé (7).

La tubulure d'admission d'air comprimé (7) terminée par la tuyère d'injection (8) est vissée dans le fond du corps (1) qu'elle traverse, de telle sorte que la position longitudinale de l'extrémité conique de la tuyère (8) par rapport à l'orifice d'entrée (2) de la chambre de mélange puisse être réglée au montage de façon à déterminer la section d'écoulement de l'eau sous pression dans la chambre de mélange.

Les ajustements des décits d'air et d'eau sont adaptés aux conditions nominales de fonctionnement.

Des dispositifs d'amorce de rotation du flux peuvent être incorporés dans le corps du canon ou exécutés directement dans celui-ci. C'est ainsi qu'il peut être prévu dans la surface cylindrique de contact du robinet à aiguilles avec l'alésage de la tubulure (7) des rainures hélicoïdales (14) pour le passage de l'air comprimé, lesdites rainures imprimant un mouvement de rotation aux courants d'air. De même, l'alésage du corps du canon peut comporter des ailettes hélicoïdales (15) débouchant à proximité de l'orifice d'entrée (2) de la chambre de mélange (3) dont l'alésage peut égalgement comporter des rayures ou rampes modifiant la configuration du jet et assurant un mélange homogène de l'air et de l'eau.

La tuyère (8) est agencée de telle sorte que la pression d'air à la sortie soit sensiblement équivalente à la pression de l'eau dans la zone annulaire ou col (13) situé à l'entrée de la chambre de mélange, et les dimensions des sections de la tuyère et de ladite chambre de mélange sont prévues de manière à obtenir un écoulement stable, ce qui réduit le niveau du bruit au minimum.

Le réglage automatique du mélange air/eau en fonction de la température humide de l'air ambiant est lié au type de technique d'enneigement. Selon l'invention, cette technique vise à l'enneigement uniforme des pistes avec le minimum d'intervention manuelle en plaçant à poste fixe, à intervalle régulier et sur toute la longueur de la piste, des canons orientables de faible capacité, à réglage automatique. Ceci supprime l'inconvénient que présente la formule d'utilisation de canons mobiles de capacité plus importante à réglage manuel. Le nombre de canons nécessaires et, par conséquent, le débit d'eau, doivent être définis en fonction des fonctions des surfaces à enneiger. Ce qui détermine, en fonction de la température moyenne de l'air choisie, la quantité d'air et la puissance de la centrale d'air comprimé à installer.

A débit d'eau constant pour chaque canon, ce débit étant réglé pour chaque prise d'eau, il suffit de faire varier automatiquement la pression d'air délivrée sur chaque canon, donc le volume d'air, pour régler à tout instant le rapport air/eau en fonction de la température humide mesurée de l'air ambiant. Ce résultant peut être obtenu au moyen d'un appareillage de régulation automatique permettant de régler la qualité de neige désirée, soit neige sèche, soit neige humide. Le réglage s'effectue par déplacement du point de consigne du régulateur, faisant évoluer le rapport air/eau par simple action sur un bouton placé à proximité des compresseurs d'air, le seule intervention manuelle se limitant à l'orientation périodique du jet après contrôle régulier de la densité de l'enneigement dans la zone d'action de celui-ci.

On obtient ainsi un débit de neige sensiblement constant quelle que soit la température, une telle disposition permettant de limiter la consommation d'air, et par conséquent d'énergie, par canon, cette disposition permettant également d'adapter le nombre de canons à la puissance de la centrale.

Une solution mixte comportant les possibilités de réglage du rapport air/eau par variation des débits d'air et d'eau peut également être envisagée, le choix étant fait en fonction de l'implantation de l'installation et de son exploitation.

## Revendications

1. Canon à neige pour la production de neige artificielle par pulvérisation d'un mélange d'air et d'eau, avec réglage automatique des proportions du mélange d'air et d'eau par réglage de la pression d'air, ledit canon comprenant un corps creux (1), une tubulure d'arrivée d'air comprimé (7) terminée par un tuyère d'injection (8) logée et dé bouchant en bout à l'intérieur du corps, une tubulure d'admission d'eau sous pression (11) débouchant dans l'espace comprise entre la paroi du corps et la tubulure d'air, et une chambre de mélange (3) de l'air et de l'eau communiquant avec l'intérieur du corps par un orifice d'entrée situé face à l'orifice de sortie de la tuyère d'injection d'air, caractérisé en ce que la chambre de mélange est délimitée par l'alésage d'une buse (4) s'étendant dans le prolongement de la tuyère d'injection d'air (8), en ce que ledit alésage est prolongé en sortie par un divergent (5) débouchant à l'air libre, en ce qu'il comporte des moyens de réglage des sections de passage de l'air et de l'eau dans la chambre de mélange, en ce que ces moyens de réglage de la section de passage d'air comportent un robinet à aiguille destiné à régler la section de l'orifice (9) de sortie d'air de la tuyère (8), et en ce que l'orifice (9) de sortie d'air est formé, autour de l'aiguille, par un passage convergent-divergent placé sensiblement au débouché dans la chambre de mélange (3).

2. Canon selon la revendication 1, caractérisé en ce que le robinet à aiguille (10) comporte des rainures hélicoïdales (14) destinées au passage de l'air.

3. Canon selon l'une des revendications 1 et 2, caractérisé en ce que le corps comporte intérieurement des ailettes hélicoïdales (15) débouchant à proximité de l'orifice d'entrée (2) de la chambre de mélange (3) pour amorcer une rotation du flux d'eau sous pression.

4. Canon selon l'une quelconque des revendications précédentes, caractérisé en ce que l'alésage de la chambre de mélange (3) comporte des rayures ou des rampes de brassage du mélange d'air et d'eau.

5. Canon selon l'une quelconque des revendications précédentes, caractérisé en ce que la tuyère d'injection d'air (3) est déplaçable longitudinalement par rapport à l'orifice d'entrée (2) de la chambre de mélange.

6. Canon selon l'une quelconque des revendications précédentes, caractérisé en ce que le divergent prolongeant la chambre de mélange est équipé d'une bonnette ou un bec de diffusion (6) de section constante égale à la section terminale du divergent (5) de la chambre de mélange (3).

7. Batterie de canons à neige, caractérisée en ce qu'elle comprend plusieurs canons à neige selon l'une quelconque des revendications précédentes, alimentés en air à une pression sensiblement constante par une central d'air comprimé, et un dispositif automatique de régulation assurant le réglage du débit d'air de chaque canon en fonction de la température humide de l'air.

## Patentansprüche

1. Hochdruckscheekanone zur Erzeugung von künstlichem Schnee durch Zerstäuben eines Luft-Wasser-Gemisches mit automatischer Dosierung der Luft-Wasser-Gemischanteile durch Regelung des Luftdrucks, mit einem Hohlkörper (1), einem Druckluft-Einströmrohr (7), das mit einer Injektionsdüse (8) endet, die mit ihrem Ende frei im Innern des Hohlkörpers angeordnet ist, einem Eintrittsstutzen (11) für das Druckwasser, der in den Raum zwischen der Hohlkörperwand und dem Lufteinströmrohr einmündet und mit einer Mischkammer (3) für die Luft und das Wasser, welche über eine der Austrittsöffnung (9) der Luft-Injektionsdüse (8) gegenüberliegenden Eintrittsöffnung (2) mit dem Inneren des Hohlkörpers in Verbindung steht, dadurch gekennzeichnet, daß die Mischkammer (3) von einer sich in Verlängerung der Luft-Injektionsdüse (8) erstreckenden Düsenbohrung (4) gebildet ist, daß diese Düsenbohrung am Ausgang durch ein divergentes, ins Freie mündende Endstück (5) verlängert ist, daß Reguliereinrichtungen für die Durchgangsquerschnitte der Luft und des Wassers in die Mischkammer (3) vorgesehen sind, daß diese Reguliereinrichtungen für den Querschnitt des Luftdruchganges einen Ventilstößel (10) zum Regulieren des Querschnitts der Luft-Austrittsöffnung (9) der Injektionsdüse (8) umfassen und daß die Luft-Austrittsöffnung (9) um den Ventilstößel herum von einem konvergieren-dendivergiernden, genau an der Einmündung in die Mischkammer (3) angeordneten Durchgang gebildet ist.

2. Schneekanone nach Anspruch 1, dadurch gekennzeichnet, daß der Ventilstößel (10) schraubenförmige Nuten (14) für den Luftdurchtritt aufweist.

3. Schneekanone nach Anspruch 1 oder 2, dadurch gekennzeichnet, daß der Hohlkörper (1) innen schraubenförmige Flügel (15) in der Nähe der Eintrittsöffnung (2) der Mischkammer (3) aufweist, um den Druckwasserstrom zum Rotieren zu bringen.

4. Schneekanone nach einem der vorhergehenden Ansprüche, dadurch gekennzeichnet, daß die Mischkammerbohrung (3) Schrammen oder Wirbelleisten für das Luft-Wasser-Gemisch aufweist.

5. Schneekanone nach einem der vorhergehenden Ansprüche, dadurch gekennzeichnet, daß die Luft-Injektionsdüse (8) gegenüber der Eintrittsöffnung (2) der Mischkammer (3) längsverschiebbar ist.

6. Schneekanone nach einem der vorhergehenden Ansprüche, dadurch gekennzeichnet, daß das die Mischkammer (3) verlängernde divergente Endstück (5) mit einem Vorsatz oder einem Diffusionstrichter (6) mit einem mit dem Endquerschnitt des Endstückes (5) der Mischkammer (3) genau übereinstimmenden Querschnitt ausgerüstet ist.

7. Schneekanonen-Batterie, dadurch gekennzeichnet, daß diese aus mehreren Schneekanonen gemäß einem der vorhergehenden Ansprüche besteht, welche mit Luft mit genau gleichbleibendem Druck aus einer zentralen Druckluftanalage gespeist werden und eine automatische Regelvorrichtung die Regulierung der Luftdurchflußmenge jeder Schneekanone in Abhängigkeit von der Feucht-Temperatur gewährleistet.

## Claims

1. Snow gun for producing artificial snow by spraying a mixture of air and water, with automatic regulation of the proportions of air and water in the mixture by regulation of the air pressure, the said gun comprising a hollow body (1), a tube (7) for the introduction of compressed air, which terminates in an injection nozzle (8) housed inside the body and emerging at its end, a tube (11) for the introduction of pressurised water, which emerges in the space between the wall of the body and the air tube, and a mixing chamber (3) for the air and the water, which communicates with the interior of the body via an inlet orifice located opposite the outlet orifice of the air injection nozzle, characterised in that the mixing chamber is bounded by the bore of a pipe (4) running in the extension of the air injection nozzle (8), in that the said bore is extended at the outlet by a widened part (5) opening out into the free air, in that it includes means for regulating the air and water passage areas in the mixing chamber, in that these means for regulating the air passage area include a needle valve intended for regulating the area of the air outlet orifice (9) of the nozzle (8), and in that the air outlet orifice (9) is formed, around the needle, by a convergent-divergent passage located approximately at the opening into the mixing chamber (3).

2. Gun according to Claim 1, characterised in that the needle valve (10) comprises helicoidal channels (14) for the passage of the air.

3. Gun according to one of claims 1 to 2, characterised in that, on the inside, the body comprises helicoidal ribs (15) emerging near the inlet orifice (2) of the mixing chamber (3) in order to initiate rotation of the pressurised water flow.

4. Gun according to any one of the preceding claims, characterised in that the bore of the mixing chamber (3) comprises grooves or ramps for mixing the air and water.

5. Gun according to any one of the preceding claims, characterised in that the air injection nozzle (8) can move longitudinally relative to the inlet oriice (2) of the mixing chamber.

6. Gun according to any one of the preceding claims, characterised in that the widened part extending the mixing chamber is provided with a diffusion attachment of a diffusion nozzle (6) of constant area equal to the area of the end of the widened part (5) of the mixing chamber (3).

7. Battery of snow guns, characterised in that it comprises several snow guns according to any one of the preceding claims, supplied with air at an approximately constant pressure by means of a compressed air generator, and an automatic device for regulating the air flow in each gun as a function of the wet temperature of the air.
